# EUROPÄISCHE PATENTSCHRIFT

(11) **EP 0 956 424 B1**
(45) Veröffentlichungstag und Bekanntmachung des Hinweises auf die Patenterteilung: **24.01.2001**
(21) Anmeldenummer: 97951814.9
(22) Anmeldetag: 27.11.1997
(51) Int. Cl.: E21B 7/128

(54) **VERFAHREN UND VORRICHTUNG ZUM NIEDERBRINGEN VON BOHRLÖCHERN IN DEN MEERESBODEN DURCH ANWENDUNG EINES GEGENSPÜLVERFAHRENS**
METHOD AND DEVICE FOR DRIVING BORE HOLES, SPECIALLY EXPLORING AND EXTRACTION DRILLINGS IN THE SEA BOTTOM
PROCEDE ET DISPOSITIF POUR FONCER DES FORAGES, EN PARTICULIER DES FORAGES D'EXPLORATION ET D'EXPLOITATION DANS LE FOND DE LA MER

(30) Priorität: 10.12.1996 DE 19651303; 28.01.1997 DE 19702984
(43) Veröffentlichungstag der Anmeldung: 17.11.1999
(73) Patentinhaber: Wirth Maschinen- und Bohrgeräte-Fabrik GmbH, 41812 Erkelenz (DE)
(72) Erfinder: TIBUSSEK, Fritz, D-41063 Mönchengladbach (DE); VON WIRTH, Hermann-Josef, D-52445 Titz (DE)
(74) Vertreter: Kluin, Jörg-Eden, Dr. Dipl.-Phys.
(86) Internationale Anmeldenummer: DE9702770
(87) Internationale Veröffentlichungsnummer: WO9826151

(56) Entgegenhaltungen:
- FR-A- 2 523 205
- GB-A- 2 163 465
- GB-A- 2 231 601
- US-A- 3 259 198
- US-A- 3 319 726
- US-A- 3 387 672
- US-A- 3 603 409
- US-A- 3 633 685
- US-A- 3 664 443
- US-A- 3 726 546
- US-A- 3 823 788
- US-A- 3 889 764
- US-A- 3 919 958
- US-A- 4 055 224
- US-A- 4 448 269
- US-A- 5 035 291

## Beschreibung

Die Erfindung betrifft ein Verfahren und eine Vorrichtung zum Niederbringen von Bohrlöchern, insbesondere für Schürf- und Gewinnungsbohrungen.

Schürfbohrungen werden zum Zwecke der Untersuchung von Lagerstätten vorgenommen und sollen eine Probenentnahme des in der Lagerstätte vorhandenen Materials ermöglichen. Schürfbohrungen werden insbesondere dann niedergebracht, wenn die Lagerstätte in größerer Teufe ansteht und/oder über der Lagerstätte befindliche Gewässer wie Seen oder Meere das Abteufen von Schürfschächten nicht zulassen.

Gewinnungsbohrungen dienen dem Herauslösen des Lagerstätteninhalts aus Bodenschichten. Beispielhaft für Gewinnungsbohrungen sei der Abbau von auf dem Meeresboden lagernden marinen Sedimenten mit Diamanteinschlüssen erläutert. Solche Ablagerungen, die Diamanten enthalten, haben sich meist vor Flußmündungen in Gestalt nicht allzu großer, auf felsigem Grund ausgebreiteter Schichten gebildet. Zum Abbau des diamanthaltigen Sedimentmaterials werden meist Vorrichtungen eingesetzt, die einen Bohrkopf umfassen, welcher mit Hilfe eines sich von einer schwimmenden Plattform aus erstreckenden, verlängerbaren Bohrgestänges bis zum Meeresboden abgesenkt wird. Unter schwimmender Plattform ist jede Einrichtung zu verstehen, deren Höhe über dem Meeres- bzw. Seeboden von dem momentanen Wasserstand abhängt. Insbesondere kommen hierfür Bohrschiffe in Betracht.

Um den Bohrkopf in die für den Bohrvorgang benötigte Rotationsbewegung zu versetzen, ist dieser entweder drehfest an dem Bohrgestänge angeordnet und dieses wird mit Hilfe eines oberhalb der Plattform angeordneten Drehantriebes (Kraftdrehkopf) in Rotation versetzt, oder der Bohrstrang ist an der Plattform drehfest gelagert und es ist ein Antrieb vorgesehen, welcher den Bohrkopf gegenüber dem Bohrstrang in Rotation versetzt.

Der während des Bohrvorgangs gelockerte Abraum wird meist durch sogenanntes "Gegenspülen" - beispielsweise durch Anwendung des bekannten Lufthebeverfahrens - durch das Innere des Bohrstranges bis auf die Plattform gefördert, wo er über einen am oberen Ende des Bohrstranges vorgesehenen, mit dessen Innenvolumen in Verbindung stehenden Rohrkrümmer Einrichtungen zugeführt wird, in denen die Trennung von Diamanten und Abraum in bekannter Weise erfolgt.

Da ein befriedigendes Bohrergebnis voraussetzt, daß die mit mindestens einem Schneidwerkzeug ausgerüstete Stirnseite des Bohrkopfes während des Bohrvorganges stets mit einem etwa konstanten Vortriebsdruck an der Bohrungsstirnseite anliegt, umfaßt die Plattform eine Einrichtung, die eine beispielsweise durch Meeresdünung hervorgerufene vertikale Bewegung der Plattform erlaubt, ohne daß hierdurch die Vortriebskraft nennenswert schwankt oder der Bohrkopf gar von dem Boden abgehoben wird. Derartige Einrichtungen umfassen meist mit einem relativ großen Ausgleichsvolumen verbundene pneumatische oder hydro-pneumatische Kolben/Zylindereinrichtungen, die beispielsweise zylinderseitig mit dem Bohrstrang, kolbenseitig mit einer den Bohrstrang tragenden Einrichtung, beispielsweise einem Bohrturm, verbunden sind. Durch das mit den Zylindern verbundene Ausgleichsvolumen kann die Plattform vertikale Bewegungen ausüben, ohne daß sich die Kraft, mit der das Bohrwerkzeug an dem Boden anliegt, wesentlich verändert. Liegt der Befestigungspunkt der Kolben/Zylindereinrichtungen plattformseitig unterhalb derjenigen an dem Bohrstrang, so kann durch Einstellung des Druckes in den Ausgleichsbehältern der Anpreßdruck des Bohrkopfes auf den Meeresboden von maximal der resultierenden Gewichtskraft auf einen gewünschten Wert eingestellt werden.

Zwar finden derartige Einrichtungen zum Ausgleich von Vertikalbewegungen der Plattform vielfach seit längerem Anwendung, nachteilig ist jedoch, daß der Bohrstrang mindestens um den halben maximal zu erwartenden Hub der Vertikalbewegung der Plattform - bezogen auf ihre Mittellage - aus ihrer Oberseite herausragen muß, und auch erst in dieser Höhe der zur Abgabe des Abraums an die Trenneinrichtung erforderliche Rohrkrümmer angebracht werden kann. Denn hierdurch verlagert sich einerseits der Schwerpunkt der Plattform erheblich nach oben, wodurch das "Wetterfenster", in dem die Plattform zum Einsatz kommen kann, reduziert wird, zum anderen muß der Abraum bis in die Höhe des Rohrkrümmers gefördert werden. Dies ist insbesondere mit einem hohen Energieaufwand verbunden, wenn sich die Plattform gerade auf ihrem niedrigsten Niveau, beispielsweise in einem Wellental befindet, da der Energieaufwand von der Höhe des Rohrkrümmers über der Wasseroberfläche abhängt.

Aus der US-PS 3,319,726 ist eine Vorrichtung zum Niederbringen von Bohrungen in den Meeresboden bekannt, bei welcher der Bohrstrang zum Ausgleich der Vertikalbewegung der Plattform zwei relativ zueinander axial verschiebbare, teleskopartig ineinandergreifende Bohrstrangteile umfaßt. Der Lagerung von innerem und äußerem Bohrstrangteil dient eine aufwendige, mehrere Dichtungen und Schwimmkolben zum Druckausgleich umfassende Einrichtung, die mit einer Hydraulikflüssigkeit gefüllt und gegen das Eindringen von Sediment vollständig nach außen gekapselt ist. Nachteilig ist bei dieser Vorrichtung, daß sie aufwendig in ihrer Herstellung und wegen des komplizierten Aufbaus störanfällig ist.

Ferner sind aus der US-PS 3,259,198 und der US-PS 3,664,443 Vorrichtungen bekannt, bei welchen der Bohrstrang ein teleskopierbares Teil umfaßt, welches unter anderem die durch die Meeresdünung induzierte Bewegung ausgleichen soll. Das Bohrgut wird bei diesen Vorrichtungen über das Innere des Bohrstranges nach oben gefördert, indem Frischwasser unter Druck der Bohrung zugeführt wird. Der Bohrstrang enthält hierzu zwei konzentrisch angeordnete Röhren, die zwischeneinander einen Ringspalt bilden. Durch den Ringspalt erfolgt die Frischwasserzufuhr, der Abtransport des Bohrgutes durch die innere Röhre. Die Bohrstränge auch dieser Vorrichtungen sind aufwendig in ihrer Herstellung.

Der Erfindung liegt daher die Aufgabe zugrunde, ein Verfahren und eine Vorrichtung der genannten Art derart weiterzuentwickeln, daß diese Nachteile verbessert sind.

Diese Aufgabe wird durch das im Anspruch 1 wiedergegebene Verfahren und durch die in Anspruch 4 wiedergegebene Vorrichtung gelöst.

Dadurch, daß bei dem erfindungsgemäßen Verfahren der Bohrstrang aus mindestens zwei teleskopartig ineinandergreifenden Strangteilen besteht, die bei einer vertikalen, beispielsweise durch die Meeresdünung induzierten Bewegung der Plattform eine Relativbewegung zueinander ausüben, ist es nicht mehr erforderlich, daß der Bohrstrang um mindestens die halbe maximal zu erwartende vertikale Auslenkung der Plattform über dieselbe herausragt, sondern das obere Ende des Bohrstranges kann unmittelbar oberhalb der Plattformoberfläche liegen. Hierdurch verringert sich zum einen die Höhe des Schwerpunkts der Plattform erheblich, mit der Folge, daß diese im Vergleich zu solchen, bei denen der Ausgleich der Vertikalbewegung oberhalb der Plattform erfolgt, auch bei schwererer See einsetzbar ist, andererseits wird durch den nun ebenfalls niedriger liegenden Rohrkrümmer die zum Heben des Abraums erforderliche Förderhöhe wesentlich reduziert, so daß die Fördermenge bei gleichbleibendem Energiebedarf erhöht oder aber bei gleichbleibender Fördermenge deren Energiebedarf gesenkt werden kann. Durch den bei Anwendung des an sich beispielsweise aus der FR 2 523 205 bekannten Lufthebeverfahrens im Innern des Bohrstranges herrschenden Unterdruck wird stets durch den zwischen den teleskopartig ineinandergreifenden Strangteilen zwangsläufig bestehenden Ringspalt eine gewisse Menge an Umgebungswasser aufgesaugt, so daß dieser Bereich stets umspült wird, wodurch eventuell eingedrungene Sedimentteile stets herausgespült werden. Auf Dichtungen und besonders geschützte Lagereinrichtungen kann daher verzichtet werden.

Bei einer möglichen Ausführungsform des erfindungsgemäßen Verfahrens ist der Bohrkopf drehfest an dem Bohrstrang angeordnet. Zur Erzeugung der Rotation des Bohrkopfes ist an der Plattform ein Antrieb vorgesehen, der den Bohrstrang in Rotation versetzt (Anspruch 2).

Bei der bevorzugten Ausführungsform des Verfahrens gemäß Anspruch 3 ist jedoch der Bohrstrang drehfest an der Plattform gelagert und der Bohrkopf wird relativ zum Bohrstrang in Rotation versetzt. Durch diese Ausgestaltung wird einerseits der das Gewicht der Plattform erhöhende und gegebenenfalls deren Schwerpunkt nach oben verlagernde Antrieb überflüssig, andererseits kann der Bohrstrang der Führung von elektrischen, hydraulischen usw. Leitungen dienen, ohne daß es hierzu aufwendiger Drehdurchführungen oder -ankopplungen bedarf. Auch kann dann am unteren Bohrstrangteil auf einfache Weise ein Ende eines zur Plattform geführten Seiles angebracht werden, wodurch der untere Bohrstrangteil samt Bohrkopf ohne großen Energieaufwand beispielsweise von der Bohrungssohle angehoben und an den Ort über dem Boden verlagert werden kann, an dem eine weitere Bohrung niedergebracht werden soll.

Die Erfindung ist hinsichtlich ihres vorrichtungsgemäßen Aspekts in Anspruch 4 wiedergegeben.

Bei einer bevorzugten Ausführungsform gemäß Anspruch 5 umfaßt der Bohrstrang einen äußeren und einen inneren Bohrstrangteil, wobei der innere Bohrstrangteil - damit die Vertikalbewegung der Plattform ausgeglichen werden kann - zumindest über eine Länge, die der maximal durch Meeresdünung oder ähnlichen zu erwartenden vertikalen Bewegungen der Plattform nach oben entspricht, in Normallage der Plattform in den äußeren hineingeschoben und zumindest um einen Betrag, der der maximal zu erwartenden Auslenkung der Plattform aus ihrer Normallage nach unten entspricht, weiter in den äußeren Bohrstrangteil hineinschiebbar ist.

Da die inneren und äußeren Bohrstrangteile drehfest miteinander verbunden sein müssen, um das Antriebsdrehmoment bzw. das Reaktionsmoment übertragen zu können, empfiehlt sich eine Ausgestaltung des Bohrstranges gemäß Anspruch 6. Hierdurch wird sichergestellt, daß trotz der Drehfestigkeit eine reibungsarme Relativbewegung zwischen den beiden Bohrstrangteilen erfolgen kann.

Eine besonders bevorzugte technische Ausgestaltung der nach diesem Prinzip arbeitenden Lagerung ist Gegenstand der Ansprüche 7 bis 10.

Es ist einerseits möglich, den äußeren Bohrstrangteil mit seinem oberen Ende an der Plattform und am unteren Ende des inneren Bohrstrangteils den Bohrkopf anzuordnen. Bei der bevorzugten Ausführungsform gemäß Anspruch 11 ist jedoch die Anordnung in umgekehrter Weise vorgesehen, da der obere vorzugsweise längere, während des Bohrbetriebs in vertikaler Richtung starr mit der Plattform verbundene obere Bohrstrangteil aus weniger aufwendig herzustellenden Bauteilen besteht.

Bei einer ersten möglichen Ausführungsform der erfindungsgemäßen Vorrichtung ist an der Plattform eine Einrichtung vorgesehen, mit der der Bohrstrang in eine Rotation um seine Längsachse versehen werden kann. Der Bohrkopf ist dann drehfest an dem Bohrstrang angeordnet.

Bei der bevorzugten Ausführungsform gemäß Anspruch 13 ist jedoch der Bohrstrang drehfest an der Plattform gelagert und es ist ein Drehantrieb vorgesehen, mit dessen Hilfe der Bohrkopf gegenüber dem Bohrstrang in Rotation versetzbar ist.

Die drehfeste Lagerung des Bohrstranges an der Plattform erfolgt bei dieser bevorzugten Ausführungsform gemäß Anspruch 14 vorzugsweise durch eine drehfeste, kardanische Abfangvorrichtung ("Gimbal").

Der Antrieb des Bohrkopfes erfolgt vorzugsweise entweder elektrisch oder hydraulisch (Ansprüche 15 und 16), wobei die Antriebseinrichtungen vorzugsweise in den Bohrkopf integriert oder unmittelbar oberhalb desselben angeordnet sind.

Die zur Anwendung des Lufthebeverfahrens benötigte Druckleitung kann gemäß Anspruch 17 am Außenumfang des Bohrstranges festgelegt sein und parallel zu dessen Längsmittelachse verlaufen.

Bei einer vorteilhaften Ausführungsform ist die Druckleitung jedoch als ein von einer Wickeltrommel abrollbarer Druckschlauch ausgebildet (Anspruch 18). Diese Maßnahme hat den Vorteil, daß der Druckschlauch sowohl am oberen Bohrstrangteil als auch am unteren Bohrstrangteil problemlos angeschlossen werden kann.

Eine vorteilhafte Weiterbildung der erfingungsgemäßen Vorrichtung ist Gegenstand des Anspruchs 19. Bei dieser ist an dem den Bohrkopf tragenden Bohrstrangteil mindestens ein Auftriebskörper angeordnet. Durch die Wahl des Auftriebsvolumens der Auftriebskörper kann bei der erfindungsgemäßen Vorrichtung der gewünschte Anpreßdruck des Bohrkopfes auf den Meeresboden eingestellt werden.

Um zu vermeiden, daß der untere Bohrstrangteil durch ein zu hohes Auftriebsvolumen der Auftriebskörper druckbelastet wird, ist es von Vorteil, gemäß Anspruch 20 den mindestens einen Auftriebskörper nahe des oberen Endes des unteren Bohrstrangteils anzuordnen.

Eine einfache, auch nach dem Herunterbringen des Bohrkopfes auf den Meeresboden mögliche Einstellung des Anpreßdruckes ist gegeben, wenn die Auftriebskörper als flutbare Tanks ausgebildet sind, welche gegebenenfalls durch einen auf der Plattform befindlichen Kompressor über entsprechende Druckluftleitungen nach Bedarf mit Druckluft befüllbar sind (Anspruch 21).

Wenn gemäß Anspruch 22 auch an dem an der Plattform gelagerten Bohrstrangteil ein Auftriebskörper vorgesehen ist, kann ein Teil der an der Plattform lastenden Gewichtskraft kompensiert werden, so daß schwerere und damit längere Bohrstrangteile gehaltert werden können und die Vorrichtung auch zum Niederbringen von Schürfbohrungen in größeren Tiefen geeignet ist.

Das erfindungsgemäße Verfahren sowie ein Ausführungsbeispiel einer erfindungsgemäßen Vorrichtung sind in der Zeichnung dargestellt.

Es zeigen:
Fig. 1 in Seitenansicht eine Ausführungsform der erfindungsgemäßen Vorrichtung, bei der der Bohrstrang zwar bereits auf seine volle Länge zusammengesetzt, jedoch noch nicht in seine Betriebsstellung abgesenkt wurde;
Fig. 2 dieselbe Ausführungsform mit einem auf der Plattform in seiner Betriebsstellung befindlichen Bohrstrang, jedoch mit vom Meeresboden abgehobenem Bohrkopf;
Fig. 3 dieselbe Ausführungsform am Ende eines Bohrvorgangs;
Fig. 4 eine vergrößerte Darstellung des Ausschnitts IV in Fig. 3;
Fig. 5 einen Querschnitt gemäß Schnitt V-V in Fig. 4 sowie eine Darstellung des Bohrstranges in dem Bereich, in dem der innere Bohrstrangteil in den äußeren hineinragt - ausschnittsweise - im Längsschnitt.

Die in den Fig. 1 bis 3 als Ganzes mit 100 bezeichnete Vorrichtung umfaßt einen auf einer schwimmenden Plattform 1 angeordneten Mast 2, der in Fig. 1 bis 3 nur andeutungsweise dargestellt ist. Er ist - wie in Fig. 1 ebenfalls lediglich angedeutet - mit einem Flaschenzug 3 ausgerüstet, der dem Anheben oder Absenken eines oder mehrerer Segmente 4, 4' eines als Ganzes mit 5 bezeichneten Bohrstranges dient.

Der Bereitstellung und Übergabe der Bohrstrangsegmente 4, 4' an den Flaschenzug 3 dienen zu diesem Zwecke bekannte, in der Zeichnung nicht dargestellte Vorrichtungen, die üblicherweise mit "pipe erector" oder "pipe handling system" bezeichnet werden.

Der - wie bereits eingangs erläutert - aus demontierbaren Segmenten 4, 4' bestehende Bohrstrang 5 umfaßt einen oberen Bohrstrangteil 6 und einen unteren Bohrstrangteil 7. Der obere Bohrstrangteil 6 mündet an der Stelle 8 teleskopartig in den unteren Bohrstrangteil 7 und ragt gemäß der Darstellung in Fig. 1 etwa bis zur Stelle 9 in diesen hinein. Der obere und der untere Bohrstrangteil 6, 7 sind in dem für das Einschieben des oberen Bohrstrangteils vorgesehenen Längenbereich derart ausgestaltet, daß sich die Bohrstrangteile 6,7 in diesem Längenbereich reibungsarm in Längsrichtung des Bohrstranges relativ zueinander bewegen können, ein Verdrehen der beiden Bohrstrangteile 6,7 gegeneinander um die Längsmittelachse des Bohrstranges jedoch nicht möglich ist. Eine diese funktionalen Merkmale aufweisende Lagerung wird weiter unten anhand der Fig. 4 und 5 noch beschrieben werden.

Am unteren Ende des unteren Bohrstrangteils ist ein Bohrkopf 10 angeordnet, welcher mit Hilfe eines darüber an den unteren Bohrstrangteil angeordneten Drehantriebes 11 relativ zu dem in dem Ausführungsbeispiel drehfest in der Plattform gelagerten, das Reaktionsdrehmoment aufnehmenden Bohrstranges 5 rotierbar ist. In dem dargestellten Ausführungsbeispiel dient als Kraftquelle ein Hydromotor, der über eine Hydraulikleitung 12 mit unter Druck stehender Hydraulikflüssigkeit versorgt wird. Es ist aber ebenfalls möglich, anstatt des Hydraulikantriebes einen Elektroantrieb zu verwenden und anstelle der Hydraulikleitung 12 eine elektrische Leitung vorzusehen.

Am oberen Ende des unteren Bohrstrangteils sind zwei Ösen 13 vorgesehen, an welchen zwei Seile 16' befestigt sind, die durch eine in der Plattform vorgesehene Öffnung 14, durch welche sich auch der Bohrstrang 5 erstreckt, verlaufen und über Umlenkrollen 15 einer Winde 16 zugeführt sind. Durch Betätigung der Winde 16 ist der untere Bohrstrangteil somit heb- und senkbar.

Im Folgenden soll zunächst die prinzipielle Funktionsweise der erfindungsgemäßen Vorrichtung anhand der Fig. 1 bis 3 beschrieben werden.

In der in Fig. 1 dargestellten Phase ist der Bohrstrang 5 bereits durch Verschraubung einzelner Segmente 4 bzw. 4' zu seiner vollständigen Länge montiert. Am oberen Ende des Bohrstrangs ist der dem Austritt von gehobenem Abraum dienende Rohrkrümmer angeordnet. Durch synchrones Nachlassen des Flaschenzugs 3 und der Winde 16 werden die Bohrstrangteile 6, 7 abgesenkt, bis sich der obere Bereich 18 des oberen Bohrstrangteils 6 in der Höhe einer kardanisch aufgehängten, in Fig. 1 schematisch im geöffneten Zustand dargestellten Abfangvorrichtung 19 ("Gimbal") befindet.

Durch Schließen der Abfangvorrichtung 19 wird der obere Bohrstrangteil in dieser Position fixiert. Dieser Zustand ist in Fig. 2 dargestellt. Der Rohrkrümmer 17 mündet nun in einen an seinem Ende trichterförmig erweiterten Einlaß 20, der den Abraum einer bekannten, in der Zeichnung nicht dargstellten Einrichtung zum Abtrennen von in dem Abraum enthaltenden Diamanten zuführt.

In dem in Fig. 2 dargestellten Zustand wird die Vorrichtung 100 derart positioniert, daß sich der Bohrkopf oberhalb der abzutragenden Stelle des Meeresbodens befindet.

Bevor der eigentliche Bohrvorgang beginnt, wird die Winde 16 nachgelassen, wodurch sich der untere Bohrstrangteil 7 durch Hinabgleiten an dem in ihn hineinragenden Teil des oberen Bohrstrangteils 6 weiter absenkt, bis der Bohrkopf 10 auf dem Meeresgrund aufliegt. Die Seile 16' werden nun weiter nachgelassen, so daß sie - wie in Fig. 3 dargestellt - schlaff in einer Schlaufe durchhängen. Die resultierende Gewichtskraft des unteren Bohrstrangteils 7 und der mit diesem verbundenen Bauteile bestimmt den Anpreßdruck zwischen der Stirnseite des Bohrkopfes und dem Meeresboden. Der untere Bohrstrangteil 7 kann beim weiteren Vordringen des Bohrkopfes 10 in den Meeresboden 20 ungehindert von dem oberen Bohrstrangteil 6 weiter abgleiten.

Führt die Plattform - beispielsweise von der Meeresdünung induziert - eine vertikale Bewegung, wie durch den Doppelpfeil in Fig. 3 symbolisiert sein soll, durch, die je nach Wetterlage etliche Meter betragen kann, so wird hierdurch der Anpreßdruck des Bohrkopfes 10 auf den Meeresboden 40 nicht beeinflußt, da der innere Bohrstrangteil 6 entsprechend der Vertikalbewegung der Plattform sich reibungsarm in den unteren Bohrstrangteil 7 hinein- und herausverlagern kann.

Um den stirnseitigen Anpreßdruck des Bohrkopfes 10 an den Meeresboden 40 einstellen zu können, ist im Bereich des oberen Endes des unteren Bohrstrangteils eine Auftriebseinheit 21 angeordnet. Diese umfaßt mehrere in der Zeichnung nicht erkennbare Tanks, welche wahlweise flutbar oder mit Hilfe von über in der Zeichnung nicht dargestellte Druckluftleitungen entleerbar sind, so daß der Auftrieb einstellbar und somit der resultierende Anpreßdruck zwischen dem Bohrkopf und dem Meeresboden auf den im Einzelfall erforderlichen Wert reduzierbar ist.

Anhand der Fig. 4 und 5 soll im folgenden eine bevorzugte technische Ausgestaltung der Lagerung zwischen dem oberen und dem unteren Bohrstrangteil 6, 7 erläutert werden.

Der im wesentlichen rohrförmig ausgestaltete obere Bohrstrangteil umfaßt einen rohrförmigen Teil 23 kreisrunden Querschnitts, der in mittels Flanschen miteinander verschraubbarer Segmente 4 unterteilt ist. Über seine in den unteren Bohrstrangteil einführbare Länge sind vier über den Umfang gleichmäßig verteilte Winkelprofile 22 parallel zur Mittellängsachse L an dem rohrförmigen Teil 23 angeordnet. Jedes Winkelprofil 22 umfaßt zwei Schenkel 22', 22'', die zueinander einen rechten Winkel bilden. Die Winkelprofile 22 sind mit den freien Kanten der Schenkel 22', 22'' mit dem rohrförmigen Teil 23 des oberen Bohrstrangteils 6 über ihre Länge - jedenfalls abschnittsweise - verschweißt.

Der in Achsrichtung eine Relativbewegung zwischen dem oberen und dem unteren Bohrstrangteil zulassenden, der Übertragung von um die Mittellängsachse L gerichteter Drehmomente geeigneten Lagerung des oberen Bohrstrangteils 6 in dem unteren Bohrstrangteil 7 dienen entsprechend den Winkelprofilen 22 über den Umfang verteilte, an dem unteren Bohrstrangteil 7 angeordnete Rollenanordnungen 24, die mit den Winkelprofilen in Wirkverbindung stehen. Jede Rollenanordnung 24 umfaßt zwei Paar Rollen 25, 26, wobei die zu einem Paar gehörenden Rollen 25,25';26,26' in Richtung der Mittellängsachse voneinander beabstandet sind und deren Drehachsen parallel zueinander verlaufen, hingegen die Drehachsen der Rollenpaare 25, 26 eines Rollenpaares 24 senkrecht zueinander ausgerichtet sind. Bei dem in Fig. 4 dargestellten Ausführungsbeispiel sind in Längsrichtung des Bohrstranges zwei Satz von je vier Rollenanordnungen 24, 24' vorgesehen, um ein Verkanten des oberen Bohrstrangteils in dem unteren Bohrstrangteil verhindern zu können. Es ist jedoch ebenfalls möglich, eine größere Anzahl von Rollenpaaren vorzusehen.

Jede Rollenanordnung 24 umfaßt einen Rollenhalter 27, der an der äußeren Mantelfläche eines im wesentlichen rohrförmigen Segments 4' des unteren Bohrstrangteils 7 angeordnet sind. Entsprechend der Ausrichtung und Anzahl der zu einer Rollenanordnung 24 gehörenden Rollen 28 sind in den Rollenhalter 27 Bohrungen zur Aufnahme von Rollenwellen 29 eingearbeitet. Dabei sind die Bohrungen derart angeordnet, daß sich die Drehachsen S im wesentlichen außerhalb des Querschnitts des unteren Bohrstrangteils 7 befinden, die Rollen 28 jedoch durch eingearbeitete Öffnungen 30 in den Innenquerschnitt des Segments 4' hineinragen, so daß die Laufflächen 31 der Rollen entsprechend der Außenflächen der Winkelprofile 22 ausgerichtet sind und im ineinandergeschobenen Zustand der Bohrstrangteile 6,7 auf den Außenflächen der Winkelprofile abrollen.

Durch diese Art der Lagerung wird eine reibungsarme Verlagerbarkeit des oberen und des unteren Bohrstrangteils in Längsrichtung relativ zueinander bei gleichzeitiger Übertragbarkeit hoher Reaktionsmomente um die Mittellängsachse L des Bohrstranges gewährleistet.

Die Förderung des Abraums von der Sohle der Bohrung zu der Plattform erfolgt nach dem bekannten, in der Zeichnung nicht dargestellten Lufthebeverfahren, bei welchem über eine entsprechende Zuleitung Luft in das Innere des Bohrstranges eingeblasen wird.

Um zu verhindern, daß das in den Bohrstrang eingetretene Sediment in die Lagerung zwischen oberem und unterem Bohrstrangteil 6, 7 eindringt und die reibungsarme Bewegbarkeit der Teile relativ zueinander behindert, ist - wie aus Fig. 6 ersichtlich - am unteren Ende des in den unteren Bohrstrangteil 7 hineinragenden oberen Bohrstrangteil ein Innenrohr 36 ("Degenrohr") angeflanscht, welches in den darunter befindlichen Teil des unteren Bohrstrangteils 7 hineinragt und kurz oberhalb des Drehantriebs 11 offen endet. Der untere Bohrstrangteil 7 ist in diesem Bereich doppelwandig ausgebildet, wobei die Innenwandung 47 von einem Innenrohr 48 gebildet wird, dessen Innendurchmesser so bemessen ist, daß dieser mit dem Außendurchmesser des Innenrohres 46 einen schmalen Ringspalt 49 bildet.

Durch diese Maßnahme dringt das gelöste Sediment infolge des in dem Innenvolumen des oberen Bohrstrangteils durch Anwendung des Lufthebeverfahrens herrschenden Unterdruck durch die untere Öffnung des Innenrohres 36 in das Innere des oberen Bohrstrangteils ein, so daß es bereits insoweit nicht mit den Rollenanordnungen 24 oder Winkelprofilen 22 in Berührung kommen kann. Weiterhin führt der im Innern des oberen Bohrstrangteils 6 herrschende Unterdruck dazu, daß durch den Ringspalt 49 vom oberen Ende des unteren Bohrstrangteils 7 stets eine gewisse Menge an Umgebungswasser aufgesaugt wird und die Rollenanordnung 24 und die Winkelprofile 22 umspült, so daß eventuell eingedrungene Sedimentanteile stets herausgewaschen werden.

## Patentansprüche

1. Verfahren zum Niederbringen von Bohrlöchern, insbesondere von Schürf- und Gewinnungsbohrungen, in den Meeresboden (40), bei dem dieser mit Hilfe eines rotierenden Bohrkopfes (10) gelöst wird, der am unteren Ende eines für die Übertragung eines Drehmoments geeigneten Bohrstranges (5) angeordnet ist, dessen oberes Ende auf einer schwimmenden Plattform (1) gelagert ist, wobei der Bohrstrang (5) aus mindestens zwei teleskopartig ineinandergreifenden Strangteilen (6,7) besteht, die bei einer vertikalen, beispielsweise durch die Meeresdünung induzierten Bewegung der Plattform eine Relativbewegung zueinander ausüben, so daß der Bohrkopf (10) mit im wesentlichen konstanter Kraft an der abzutragenden Oberfläche aufliegt, **dadurch gekennzeichnet,**
daß gelöster Meeresboden durch Anwendung des Lufthebeverfahrens durch das Innere des Bohrstranges aus der Bohrung gefördert wird.

2. Verfahren nach Anspruch 1, **dadurch gekennzeichnet,** daß der Bohrkopf (10) drehfest an dem Bohrstrang angeordnet ist und zur Erzeugung der Rotation des Bohrkopfes (10) der Bohrstrang mit Hilfe eines an der Plattform vorgesehenen Drehantriebs (11) in Rotation versetzt wird.

3. Verfahren nach Anspruch 1, **dadurch gekennzeichnet,** daß der Bohrstrang (5) drehfest an der Plattform (1) angeordnet ist und der Bohrkopf (10) relativ zum Bohrstrang (5) in Rotation versetzt wird.

4. Vorrichtung zum Niederbringen von Bohrungen, insbesondere Schürf- und Gewinnungsbohrungen, in den Meeresboden,
mit einem zur Übertragung eines Drehmoments geeigneten Bohrstrang, dessen oberes Ende an einer schwimmenden Plattform gelagert ist und dessen unteres Ende einen drehantriebbaren Bohrkopf trägt und der aus mehreren in axialer Richtung des Bohrstranges relativ zueinander reibungsarm verschiebbaren Bohrstrangteilen (6,7) besteht,
**dadurch gekennzeichnet,**
daß ein mit dem Stranginneren in Verbindung stehender Lufteinlaß vorgesehen ist, durch den über eine Druckleitung zugeführte Druckluft einblasbar ist.

5. Vorrichtung nach Anspruch 4, **dadurch gekennzeichnet,** daß der Bohrstrang (5) einen äußeren und einen inneren Bohrstrangteil (6,7) umfaßt, wobei der innere Bohrstrangteil (6) zumindest über eine Länge, die der maximal durch Meeresdünung oder ähnlichen zu erwartenden vertikalen Bewegungen der Plattform nach oben entspricht, in den äußeren (7) eingreift und zumindest um einen Betrag, der der maximal zu erwartenden Auslenkung der Plattform aus ihrer Normallage nach unten entspricht, weiter in den äußeren Bohrstrangteil (7) hineinverlagerbar ist.

6. Vorrichtung nach Anspruch 5, **dadurch gekennzeichnet,** daß der innere Bohrstrangteil (6) zumindest über seinen maximal in den äußeren Bohrstrangteil hineinragenden Bereich über seinen Außenumfang verteilt angeordnete Schienen umfaßt, auf denen entsprechend über den Innenumfang des äußeren Bohrstrangteils verteilte Gleitstücke, vorzugsweise Rollen (28) laufen.

7. Vorrichtung nach Anspruch 6, **dadurch gekennzeichnet,** daß der innere Bohrstrangteil (6) rohrförmig ausgebildet ist und die Schienen aus in Richtung der Längsachse (L) des inneren Bohrstrangteils (6) verlaufenden, mit ihren freien Längskanten auf der Außenfläche des inneren Bohrstrangteils aufgeschweißten Winkelpofilen (22) bestehen.

8. Vorrichtung nach Anspruch 7, **dadurch gekennzeichnet,** daß der äußere Bohrstrangteil (7) in Längsrichtung desselben mindestens ein Laufrollenpaar (25,26'; 25',26') umfaßt, das derart angeordnet ist, daß die beiden Rollen des Laufrollenpaares jeweils einer Außenfläche eines Winkelprofils (22) zugeordnet ist und sich auf dieser rollend abstützt.

9. Vorrichtung nach Anspruch 8, **dadurch gekennzeichnet,** daß jedes der Winkelprofile zwei einen rechten Winkel zueinander aufweisende Schenkel (22',22") umfaßt und jedem Winkelprofil mindestens zwei in Längsrichtung beabstandete auf jeweils einer Schenkelaußenfläche laufende Rollenpaare zugordnet (24,24') sind.

10. Vorrichtung nach Anspruch 9, **dadurch gekennzeichnet,** daß der äußere Bohrstrangteil (7) rohrförmig ausgebildet ist und auf seinem äußeren Umfang befestigte Rollenhalter (27) umfaßt, die jeweils mindestens eine Rolle (28) derart aufnehmen, daß deren Achse (S) außerhalb des Querschnitts des äußeren Bohrstrangteils (7) liegt und deren Lauffläche durch einen in den äußeren Bohrstrangteil eingearbeiteten Ausschnitt (30) in den inneren Querschnitt des äußeren Bohrstrangteils hineinragt.

11. Vorrichtung nach einem der Ansprüche 5 bis 10, **dadurch gekennzeichnet,** daß der innere Bohrstrangteil (6) mit seinem oberen Ende an der Plattform (1) gelagert ist und der äußere Bohrstrangteil (7) an seinem unteren Ende den Bohrkopf (10) trägt.

12. Vorrichtung nach einem der Ansprüche 5 bis 11, **dadurch gekennzeichnet,** daß an der Plattform (1) eine Einrichtung zum Versetzen des Bohrstranges in eine Rotation um seine Längsachse (Kraftdrehkopf) angeordnet und der Bohrkopf drehfest an dem Bohrstrang angeordnet ist.

13. Vorrichtung nach einem der Ansprüche 5 bis 11, **dadurch gekennzeichnet,** daß der Bohrstrang (5) drehfest an der Plattform (1) gelagert ist und ein Drehantrieb (11) vorgesehen ist, mit dessen Hilfe der Bohrkopf (10) gegenüber dem Bohrstrang (5) in Rotation versetzbar ist.

14. Vorrichtung nach Anspruch 13, **dadurch gekennzeichnet,** daß der Lagerung des Bohrstranges (5) an der Plattform eine kardanische Abfangvorrichtung (19) (Gimbal) dient, die vorzugsweise zweiteilig ausgestaltet ist.

15. Vorrichtung nach Anspruch 13 oder 14, **dadurch gekennzeichnet,** daß der Drehantrieb (11) elektrisch betrieben wird.

16. Vorrichtung nach Anspruch 13 oder 14, **dadurch gekennzeichnet,** daß der Drehantrieb (11) hydraulisch betrieben wird.

17. Vorrichtung nach einem der Ansprüche 4 bis 16, **dadurch gekennzeichnet,** daß die Druckleitung zum Einblasen der Druckluft in das Innere des Bohrstranges an dem Außenumfang des Bohrstranges festgelegt ist und parallel zu dessen Längsmittelachse verläuft.

18. Vorrichtung nach einem der Ansprüche 4 bis 16, **dadurch gekennzeichnet,** daß als Druckleitung ein von einer Wickeltrommel abrollbarer Druckschlauch vorgesehen ist.

19. Vorrichtung nach einem der Ansprüche 4 bis 18, **dadurch gekennzeichnet,** daß an dem den Bohrkopf tragenden Bohrstrangteil eine Auftriebseinheit (21) angeordnet ist.

20. Vorrichtung nach Anspruch 19, **dadurch gekennzeichnet,** daß die Auftriebseinheit (21) nahe des oberen Endes des unteren Bohrstrangteils (7) angeordnet ist.

21. Vorrichtung nach Anspruch 19 oder 20, **dadurch gekennzeichnet,** daß die Auftriebseinheit (21) mindestens einen wahlweise mit Druckluft füllbaren Tank umfaßt.

22. Vorrichtung nach einem der Ansprüche 4 bis 21, **dadurch gekennzeichnet,** daß an dem Bohrstrangteil, dessen oberes Ende an der Plattform gelagert ist, mindestens ein Auftriebskörper (70) vorgesehen ist.

## Revendications

1. Procédé pour réaliser des forages, en particulier de recherche et d'exploitation, dans le fond de la mer (40), selon lequel :
• le forage est effectué par une tête de forage (10) tournante, montée à l'extrémité inférieure d'un boyau de forage (5) capable de transmettre un couple, et dont l'extrémité supérieure est montée sur une plate-forme flottante (1),
• le boyau de forage (5) est constitué par au moins deux parties (6, 7) pouvant coulisser télescopiquement l'une dans l'autre et qui, lorsque la plate-forme effectue un mouvement vertical, engendré par exemple par la houle, présentent un mouvement relatif de sorte que la tête de forage (10) s'appuie avec une force relativement constante sur la surface à excaver,
caractérisé en ce que
les éléments de fond marin, détachés par le forage, sont extraits de celui-ci par refoulement à l'intérieur du boyau de forage, effectué selon le procédé de levage par air.

2. Procédé selon la revendication 1,
caractérisé en ce que
la tête de forage (10) est solidaire en rotation du boyau de forage qui lui-même est entraîné en rotation par un entraînement (11) prévu sur la plate-forme.

3. Procédé selon la revendication 1,
caractérisé en ce que
le boyau de forage (5) est solidaire en rotation de la plate-forme (1) et la tête de forage (10) est mise en rotation par rapport au boyau de forage (5).

4. Dispositif pour réaliser des forages, en particulier de recherche et d'exploitation, dans le fond de la mer, comportant un boyau de forage, capable de transmettre un couple, et dont l'extrémité supérieure est montée dans une plate-forme flottante tandis que son extrémité inférieure porte une tête de forage pouvant être entraînée en rotation, ce boyau étant constitué de plusieurs parties (6, 7) de forage pouvant coulisser axialement l'une dans l'autre avec peu de frottement,
caractérisé en ce qu'
il est prévu une entrée d'air, reliée à l'intérieur du boyau de forage permettant d'insuffler de l'air comprimé amené par une canalisation sous pression.

5. Dispositif selon la revendication 4,
caractérisé en ce que
le boyau de forage comprend une partie interne et une partie externe (6, 7), la partie interne (6) pénétrant dans la partie externe (7) au moins sur une longueur qui correspond à la valeur maximale du mouvement vers le haut que l'on peut attendre de l'action de la houle, sur la plate-forme, et pouvant s'introduire plus à l'intérieur de la partie externe (7), de la déviation maximale vers le bas que l'on peut attendre pour la plate-forme quand celle-ci s'écarte de sa position normale.

6. Dispositif selon la revendication 5,
caractérisé en ce que
la partie interne (6) du boyau de forage, au moins sur sa zone maximale de pénétration dans la partie externe, porte des rails répartis périphériquement et sur lesquels se déplacent des pièces de glissement, de préférence des galets (28), répartis sur la périphérie interne de la partie externe du boyau de forage.

7. Dispositif selon la revendication 6,
caractérisé en ce que
la partie interne (6) du boyau de forage a la forme d'un tube et les rails dirigés vers l'axe longitudinal (L) de cette partie interne (6) sont des profilés angulaires (22) soudés par leurs bords longitudinaux libres à la surface externe de la partie interne du boyau de forage.

8. Dispositif selon la revendication 7,
caractérisé en ce que
la partie externe (7) du boyau de forage comprend, selon sa direction longitudinale, au moins une paire de galets (25, 25' ; 26, 26'), chacun des deux galets d'une paire étant associé à une portée externe d'un profilé angulaire (22) et en appui roulant sur cette portée.

9. Dispositif selon la revendication 8,
caractérisé en ce que
chaque profilé angulaire comporte deux ailes (22', 22") à angle droit l'une de l'autre et à chaque profilé angulaire sont associées au moins deux paires de galets (24, 24') espacés longitudinalement et roulant chacune sur la portée externe d'une aile.

10. Dispositif selon la revendication 9,
caractérisé en ce que
la partie externe (7) du boyau de forage a la forme d'un tube et comporte, fixés à sa périphérie externe des supports de galets (27) portant chacun au moins un galet (28) dont l'axe (S) est à l'extérieur de la section transversale de cette partie (7) et dont la portée de roulement, en traversant une découpe (30) usinée dans la partie externe (7), dépasse à l'intérieur de la section transversale de cette partie.

11. Dispositif selon l'une quelconque des revendications 5 à 10,
caractérisé en ce que
la partie interne (6) du boyau de forage est montée par son extrémité supérieure dans la plate-forme (1) tandis que la partie externe (7) porte, à son extrémité inférieure, la tête de forage (10).

12. Dispositif selon l'une quelconque des revendications 5 à 11,
caractérisé en ce que
sur la plate-forme (1) est monté un dispositif pour faire tourner le boyau de forage autour de son axe longitudinal (tête motrice) et la tête de forage est montée, solidaire en rotation, sur le boyau de forage.

13. Dispositif selon l'une quelconque des revendications 5 à 11,
caractérisé en ce que
le boyau de forage (5) est monté solidaire en rotation sur la plate-forme (1), et il est prévu un entraînement en rotation (11) qui peut mettre la tête tournante (10) en rotation par rapport au boyau de forage (5).

14. Dispositif selon la revendication 13,
caractérisé en ce que
le montage du boyau de forage (5) sur la plate-forme est assuré par un dispositif de prise (19) à cardan (Gimbal), de préférence en deux parties.

15. Dispositif selon l'une des revendications 13 ou 14,
caractérisé en ce que
l'entraînement en rotation (11) est électrique.

16. Dispositif selon l'une quelconque des revendications 13 ou 14,
caractérisé en ce que
l'entraînement en rotation (11) est hydraulique.

17. Dispositif selon l'une quelconque des revendications 4 à 16,
caractérisé en ce que
la conduite servant à insuffler l'air comprimé dans le boyau de forage est fixée à la périphérie externe de ce boyau parallèlement à son axe longitudinal.

18. Dispositif selon l'une quelconque des revendications 4 à 16,
caractérisé en ce que
la conduite d'air comprimé est un tuyau qui peut se dévider à partir d'un tambour d'enroulement.

19. Dispositif selon l'une quelconque des revendications 4 à 18,
caractérisé en ce que
sur la partie du boyau de forage portant la tête de forage, est montée une unité d'entraînement (21).

20. Dispositif selon la revendication 19,
caractérisé en ce que
l'unité d'entraînement (21) est montée près de l'extrémité supérieure de la partie inférieure (7) du boyau de forage.

21. Dispositif selon la revendication 19 ou 20,
caractérisé en ce que
l'unité d'entraînement (21) comprend au moins un réservoir qui peut être rempli d'air comprimé.

22. Dispositif selon l'une quelconque des revendications 4 à 21,
caractérisé en ce qu'
il est prévu au moins un corps d'entraînement (70) sur la partie du boyau de forage dont l'extrémité supérieure est montée sur la plate-forme.

## Claims

1. Method of drilling bore holes, in particular of exploratory and extraction bores, in the seabed (40), in which the seabed is loosened with the aid of a rotating drilling head (10) mounted on the lower end of a drill string (5) designed to transmit a torque and of which the upper end is mounted on a floating platform (1), the drill string (5) comprising at least two telescopically inter-engaging string portions (6, 7) which perform a relative movement on the vertical movement of the platform induced for example by swell in the sea, so that the drilling head (10) engages the surface which is to be removed with a substantially constant force,
characterised in that
the loosened seabed is delivered out of the bore through the interior of the drill string by the use of the pneumatic lifting method.

2. Method according to Claim 1, characterised in that the drilling head (10) is rigidly connected to the drill string preventing relative rotation and to achieve the rotation of the drilling head (10) the drill string is rotated with the aid of a rotary drive (11) provided on the platform.

3. Method according to Claim 1, characterised in that the drill string (5) is fixed to the platform (1) in a manner preventing relative rotation and the drilling head (10) is rotated relative to the drill string (5).

4. Device for drilling bore holes, in particular exploratory and extraction bores, in the seabed,
with a drill string designed for the transmission of a torque and of which the upper end is mounted on a floating platform and of which the lower end carries a rotatably driven drilling head and comprises a number of drill string portions (6, 7) which are slidable relative to one another with low friction in the direction of the drill string,
characterised in that
an air inlet is provided in communication with the interior of the string, through which compressed air is blown, supplied through a pressure pipe.

5. Device according to Claim 4, characterised in that the drill string (5) includes an outer and an inner drill string portion (6, 7), the inner drill string portion (6) engaging in the outer one (7) at least over a length which corresponds to the maximum upward vertical movement of the platform to be expected through swell of the sea or the like and is displaceable further into the outer string portion (7) at least by an amount which corresponds to the maximum displacement to be expected of the platform downwards from its normal position.

6. Device according to Claim 5, characterised in that the inner drill string portion (6) includes, as least over its maximum length projecting into the outer drill string portion, rails arranged distributed around its periphery and on which run slide pieces, preferably rollers (28) distributed correspondingly over the interior of the outer drill string portion.

7. Device according to Claim 6, characterised in that the inner drill string portion (6) is made of tubular form and the rails comprise angle sections (22) extending in the direction of the longitudinal axis (L) of the inner drill string portion (6) with their free longitudinal edges welded to the outer surface of the inner drill string portion.

8. Device according to Claim 7, characterised in that the outer drill string portion (7) has in its longitudinal direction at least one pair of running rollers (25, 26'; 25', 26') which is arranged in such a way that the two rollers of the running roller pair are each associated respectively with an outer surface of an angle section (22) and engage it in a rolling manner.

9. Device according to Claim 8, characterised in that each of the angle sections has two limbs (22', 22 ") at right angles to one another and each angle section has associated with it at least two pairs of rollers spaced apart in a longitudinal direction and running on a respective outer surface of a limb.

10. Device according to Claim 9, characterised in that the outer drill string portion (7) is made of tubular shape and has attached to its outer surface roller carriers (27) which each receive at least one roller (28) in such a way that its axis (S) lies outside the cross-section of the outer drill string portion (7) and of which the running surface projects into the interior of the outer drill string portion through an opening (30) machined in the outer drill string portion.

11. Device according to one of Claims 5 to 10, characterised in that the inner drill string portion (6) has its upper end mounted on the platform (1) and the outer drill string portion (7) carries the drilling head (10) on its lower end.

12. Device according to one of Claims 5 to 11, characterised in that mounted on the platform (1) is a device for rotating the drill string about its longitudinal axis (power drive head) and the drilling head is mounted on the drill string to rotate with it.

13. Device according to one of Claims 5 to 11, characterised in that the drill string (5) is mounted in a fixed manner on the platform (1) and a rotary drive (11) is provided, with the aid of which the drilling head (10) is rotated with respect to the drill string (5).

14. Device according to Claim 13, characterised in that the mounting of the drill string (5) on the platform is achieved by a cardanic receiving device (19) (gimbal), which is preferably made in two-part form.

15. Device according to Claim 13 or 14, characterised in that the rotary drive (11) is electrically driven.

16. Device according to Claim 13 or 14, characterised in that the rotary drive (11) is hydraulically driven.

17. Device according to one of Claims 4 to 16, characterised in that the pressure pipe for blowing the compressed air into the interior of the drill string is secured to the outside of the drill string and runs parallel to its longitudinal central axis.

18. Device according to one of Claims 4 to 16, characterised in that a pressure hose capable of being wound up on a reel is provided as the pressure pipe.

19. Device according to one of Claims 4 to 18, characterised in that a lifting unit (21) is mounted on the drill string portion which carries the drilling head.

20. Device according to Claim 19, characterised in that the lifting unit (21) is mounted near the upper end of the lower drill string portion (7).

21. Device according to Claim 19 or 20, characterised in that the lifting unit (21) includes at least one tank capable of being filled at will with compressed air.

22. Device according to one of Claims 4 to 21, characterised in that at least one lifting body (70) is provided on the drill string portion of which the upper end is mounted on the platform.
